# EUROPÄISCHE PATENTSCHRIFT

(11) **EP 0 743 415 B1**
(45) Veröffentlichungstag und Bekanntmachung des Hinweises auf die Patenterteilung: **07.10.1998**
(21) Anmeldenummer: 96105729.6
(22) Anmeldetag: 11.04.1996
(51) Int. Cl.: E05D 5/02

(54) **Montageplattenpaar zur Befestigung von Scharnierarmen von Möbelscharnieren o. dgl.**
Mounting plates arranged in pairs for the fixing of hinge arms of furniture hinges or similar
Plaques de montage jumelées pour la fixation de bras de charnière de charnières de meubles ou autres

(30) Priorität: 18.05.1995 DE 29508286 U
(43) Veröffentlichungstag der Anmeldung: 20.11.1996
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- DE-A- 1 708 244

## Beschreibung

Die Erfindung betrifft ein Montageplattenpaar zur Befestigung von Scharnierarmen von Möbelscharnieren o. dgl.

Insbesondere bei der Herstellung von Möbeln besteht das Bedürfnis, an Möbelwänden, wie beispielsweise an Zwischenwänden von Schränken, beidseits Beschlagteile zu befestigen, die der Halterung von Verbindungselementen und vorzugsweise von Scharnierarmen dienen.

Ein Montageplattenpaar gemäß dem Oberbegriff des Patentanspruch 1 das die Montage von Befestigungselementen auf einander gegenüberliegenden Seiten einer Möbelwand ermöglicht, ist aus der DE-PS 17 08 244 bekannt.

Aufgabe der Erfindung ist es, auf gegenüberliegenden Seiten einer Platte oder Möbelwandung einfach und schnell montierbare Montageplatten zu schaffen, die eine leicht zu bewerkstelligende Justierung der von diesen getragenen Elemente ermöglichen.

Erfindungsgemäß wird diese Aufgabe durch ein Montageplattenpaar mit den Merkmalen des Patentanspruch 1 gelöst. Die erfindungsgemäßen Zwillingsmontageplatten lassen sich einfach und schnell dadurch in Durchgangsbohrungen von Platten oder Möbelwänden montieren, daß jeweils eine Befestigungsschraube die miteinander in den Durchgangsbohrungen fluchtend liegenden zapfenförmigen Fortsätze miteinander verspannt, während die andere kürzere Befestigungsschraube nur der Fixierung und Halterung der Deckplatte dient, die mit Befestigungsmitteln zur Halterung des Scharnierarms versehen ist. Um nach der Montage der Montageplatten, die aus den Basisplatten und den diese zumindest teilweise überdekkenden Deckplatten bestehen, die Deckplatten justieren zu können, lassen sich diese nach leichtem Lösen der Befestigungsschrauben über die Länge der Langlöcher verschieben und durch Anziehen der Befestigungsschrauben fixieren.

Nach einer besonders bevorzugten Ausführungsform der Erfindung ist vorgesehen, daß eine Bohrung jeder Basisplatte zumindest teilweise von einem kragenförmigen Sockel umgeben ist, der das zugehörige Langloch durchsetzt, so daß sich der Kopf der in diese Bohrung eingeschraubten Befestigungsschraube auf dem Sockel abstützt. Bei dieser Ausgestaltung der Erfindung verspannt die in die mit dem kragenförmigen Sockel versehene Bohrung eingeschraubte Schraube die in einer Durchgangsbohrung der Möbelwand befindlichen und miteinander fluchtenden zapfenförmigen Fortsätze miteinander, so daß diese nur der Fixierung der Montageplatten in den Durchgangsbohrungen der Möbelwandung dienende Schraube nicht zusätzlich auch die Deckplatte mit der Basisplatte verspannt und die Deckplatte relativ zu dem kragenförmigen Sockel in dem diese einfassenden Langloch verschieblich ist und die Fixierung der Deckplatte an der Basisplatte allein durch die andere Schraube erfolgt, die nur soweit in die Bohrungen der einen Fortsätze der Basisplatte einschraubbar ist, daß diese das Einschrauben der der Verspannung der Fortsätze dienenden Schraube von dem anderen Ende her nicht behindert.

Aus der DE-PS 36 04 984 ist ansich eine mit einer Möbelwand durch Befestigungsschrauben verbindbare Basisplatte bekannt, auf der eine diese überdeckende Deckplatte in Langlöchern verschieblich und fixierbar gehaltert ist, wobei zwei Bohrungen der Basisplatte zumindest teilweise von kragenförmigen Sockeln umgeben sind, die in die Langlöcher der auf der Basisplatte abgestützen Deckplatte ragen und die die Langlöcher durchsetzen, so daß die in die mit den Sockeln versehenen Bohrungen eingeschraubten Befestigungsschrauben zwar der Befestigung der Basisplatte dienen, die Deckplatte aber nicht mit der Basisplatte verspannen. Um bei dieser bekannten Grundplatte die Deckplatte mit der Basisplatte zu verspannen, ist eine dritte nur der Fixierung der Deckplatte an der Basisplatte dienende Spannschraube vorgesehen.

Zweckmäßigerweise ist jedes einen Sockel einfassende Langloch rechteckig ausgebildet. Entsprechend können die Sockel einen rechteckigen Querschnitt mit einer Breite besitzen, der der Breite des Langloches angepaßt ist.

Jede Basisplatte kann eine im wesentlichen rechteckige Umfangsform besitzen.

In weiterer Ausgestaltung der Erfindung ist vorgesehen, daß die zylindrischen Fortsätze jeder Basisplatte eine unterschiedliche Höhe besitzen. Hierdurch kann dem Umstand Rechnung getragen werden, daß im wesentlichen nur der längere zapfenförmige Fortsatz der Verspannung in dem Durchgangsloch der Möbelplatte dient und der kürzere mit diesem fluchtende Fortsatz nur in axialer Richtung durch die diesen durchsetzende Befestigungsschraube mit dem längeren Fortsatz verspannt ist.

Zweckmäßigerweise besitzt die in die Bohrung des zylindrischen Fortsatzes mit geringerer Höhe eingesetzte längere Befestigungsschraube einen an deren Kopf anschließenden gewindefreien Schaftteil, dessen Länge im wesentlichen der Länge der Bohrung entspricht.

Da die längere Befestigungsschraube der axialen Verspannung der in den Durchgangsbohrungen der Möbelwand fluchtenden Fortsätze dient, stützt sich der Kopf der längeren Befestigungsschraube auf dem die Bohrung umgebenden Sockel ab.

Die Wand des Endbereichs der Bohrung des längeren zylindrischen Fortsatzes kann mit mindestens einem längsverlaufenden Schlitz versehen sein, so daß der Endbereich dieses Fortsatzes dübelartig durch die in diesen eingeschraubte Befestigungsschraube gespreizt wird.

Da der längere zylindrische Fortsatz der Verspannung in dem Durchgangsloch dient, kann dessen geschlitzter Bereich mit äußeren ringförmig umlaufenden sägezahnförmigen Wulsten versehen sein.

Nach einer besonders bevorzugten Ausführungsform ist vorgesehen, daß der an den gewindefreien Schaftteil anschließende, mit einem selbstschneidenen Gewinde versehene Schaftteil der längeren Befestigungsschraube auf gegenüberliegenden Seiten mit Abflachungen versehen ist. Diese Ausgestaltung ermöglicht eine Schnellmontage dadurch, daß der mit dem Gewindeteil versehene Abschnitt der bereits in dem kürzeren Fortsatz vormontierten Befestigungsschraube nur in einen endseitigen Bohrungsabschnitt mit seitlichen Einziehungen die Bohrung des längeren Schaftteils eingedrückt wird, so daß eine Fixierung der Zwillingsmontageplatten nur durch eine Vierteldrehung erfolgt. Aufgrund der selbstschneidenden Gewindegänge werden die fluchtend in die Durchgangsbohrung eingesetzten Fortsätze gegeneinander gezogen und miteinander verspannt. Eine gute Spreizung des geschlitzten Bohrungsabschnitts wird dadurch erreicht, daß in diesem der Querschnitt der Bohrung dem der Schraube angepaßt ist.

Zweckmäßigerweise ist der Kopf der längeren Befestigungsschraube mit radialen Fortsätzen und die Deckplatte mit Anschlägen für diese in der Weise versehen, daß sich die Befestigungsschraube nur um etwa 90° zwischen ihrer Einschubstellung in die Bohrung des längeren Fortsatzes und ihrer diese spreizenden Stellung verdrehbar ist.

Die Anschläge für die radialen Fortsätze des Kopfes der Befestigungsschraube können durch die Wandungen einer Einziehung der Deckplatte gebildet sein, in deren Grund sich das Langloch befindet.

Die in die Bohrung des längeren Fortsatzes von der Basisplatte her einschraubbare kürzere Schraube dient zweckmäßigerweise nur der Verspannung der Deckplatte mit der Basisplatte.

Auch die kürzere Platte ist zweckmäßigerweise eine selbstschneidende Schraube.

In weiterer Ausgestaltung der Erfindung ist vorgesehen, daß die Deckplatte aus einem langgestreckten, quer zur Basisplatte verlaufenden, im wesentlichen rechteckigen Mittelteil und aus an dieses mittig angesetzten flügelartigen seitlichen Fortsätzen besteht, die mit den Langlöchern versehen sind. Die Deckplatte kann im Bereich der Fortsätze mit gegen die Möbelwand abgebogenen Rändern versehen sein, so daß die Basisplatte im montierten Zustand nicht sichtbar ist.

In weiterer Ausgestaltung der Erfindung ist vorgesehen, daß die Basisplatte zu ihrer Längsmittelebene spiegelsymmetrisch ausgebildet ist. Auf diese Weise kann der Zwillingsbeschlag aus zwei gleichen Basisplatten bestehen, wodurch die Montage und Lagerhaltung vereinfacht ist.

Auch die Deckplatte ist zweckmäßigerweise zu ihrer durch die gemeinsame Mittellinie der Langlöcher verlaufenden Ebene symmetrisch, so daß sie sowohl zum Links- als auch zum Rechtsanschlag von Scharnierarmen identisch ausgebildet ist. Zusätzlich ist eine Symmetrie der Deckplatte zweckmäßigerweise auch zu der durch das rechteckige Mittelteil verlaufenden Ebene gegeben.

Ein Ausführungsbeispiel der Erfindung wird nachstehend anhand der Zeichnung näher erläutert. In dieser zeigt
- Fig. 1: einen Längsschnitt durch den erfindungsgemäßen Zwillingsbeschlag im an einer Möbelwand montierten Zustand, in dem die beiden Deckplatten durch Befestigungsschrauben mit der Basisplatte verspannt sind,
- Fig. 2: eine der Fig. 1 entsprechende Darstellung, bei der die die linke Deckplatte mit der Basisplatte verspannende Befestigungsschraube teilweise gelöst ist,
- Fig. 3: eine Draufsicht auf eine eine Basisplatte überdeckende Deckplatte,
- Fig. 4: eine Unteransicht einer Basisplatte,
- Fig. 5: einen Längsschnitt durch eine Basisplatte,
- Fig. 6: einen Längsschnitt durch den längeren dübelartigen Fortsatz der Basisplatte,
- Fig. 7: eine Draufsicht auf die Basisplatte,
- Fig. 8: eine Unteransicht der längeren Befestigungsschraube und
- Fig. 9: eine Draufsicht auf die Deckplatte im von der Basisplatte gelösten Zustand.

Jeder der beiden im Zwillingsverbund aus den Fig. 1 und 2 ersichtlichen und identisch ausgebildeten Basisplatten besteht aus einer im wesentlichen rechteckigen Platte 2, die in ihren Endbereichen mit querverlaufenden Bohrungen 3, 4 versehen ist. Die Bohrungen 3, 4 durchsetzen zapfen- oder zylindrische Fortsätze 5, 6, die sich auf der Unterseite in den Endbereichen der Platte 2 befinden und einstückig (materialhomogen) mit der Grundplatte 2 ausgebildet sind. Der Fortsatz 6 ist um ein mehrfaches länger als der Fortsatz 5.

Der Fortsatz 5 geringerer Höhe weist eine glatte Umfangswandung auf, deren Durchmesser dem Durchmesser der beiden Durchgangsbohrungen 7, 8 der Möbelwandung 9 angepaßt ist. Der längere Fortsatz 6 ist in seinem Bereich nahe der Platte 2 mit einem glattwandigen Bohrungsabschnitt 4' versehen. An diesen Bohrungsabschnitt 4' schließt ein Bohrungsabschnitt 4'' an, über dessen Länge die die Bohrung einfassende zylindrische Wand des Fortsatzes 6 miteinander gegenüberliegenden längsverlaufenden Schlitzen 10 versehen ist. Auf ihrer Außenseite ist der Fortsatz 6 in seinem unteren Bereich mit einem sägezahnartigen Profil 11 versehen.

Der mit den Längsschlitzen 10 versehene Abschnitt 4'' der Bohrung ist aufeinander gegenüberliegenden Seiten in der aus Fig. 4 ersichtlichen Weise mit Abflachungen 12, 13 versehen. Die Abflachungen 12, 13 befinden sich in ungeschlitzten Bereichen der Wandung.

Die Basisplatte 2 ist auf ihrer den Fortsätzen 5, 6 gegenüberliegenden Seite mit sockelartigen Erhöhungen 14, 15 versehen, wobei die dem kürzeren Fortsatz gegenüberliegende sockelartige Erhöhung 15 mit einem weiteren im Querschnitt rechteckigen Sockel 16 versehen ist, der die Bohrung 3 einfaßt.

Die Basisplatte 1 wird im montierten Zustand von der Deckplatte 20 übergriffen, die aus einem im wesentlichen rechteckigen Mittelteil 21 und seitlichen mittig an diesen angesetzten flügelartigen Fortsätzen 22, 23 besteht. Die flügelartigen Fortsätze 22, 23 sowie die anschließenden seitlichen Teile des Mittelteils 21 sind mit einem nach unten hin abgewinkelten Rand 24 versehen.

Die flügelartigen Fortsätze 22, 23 sind mit Einziehungen 25, 26 versehen, in deren Grund sich Langlöcher 27, 28 befinden, die ihrer Länge nach auf einer gemeinsamen Mittellinie 29 liegen. Das Langloch 27 wird in dem aus den Fig. 1 bis 3 montierten Zustand von dem einen Kragen der Bohrung 3 bildenden Sockel 16 durchgriffen. Die Breite des Langloches 27 ist derart auf die Breite des Sockels 16 abgestimmt, daß dieser an den Seitenrändern des Langloches anliegt.

Die sockelartigen Erhöhungen 14, 15 der Basisplatte 1 besitzen eine etwa rechteckige Umfangsform, wobei die schmalen Seitenränder etwa im Bereich der abgewinkelten Ränder 24 der flügelartigen Fortsätze 22, 23 liegen.

Die Basisplatte 1 ist symmetrisch zu ihrer Längsmittelebene 32 ausgeführt. Auch die Deckplatte 20 ist symmetrisch zu der Mittelebene 29 und bis auf die Ausgestaltung der Langlöcher auch symmetrisch zu der querverlaufenden Mittelebene 33 ausgeführt.

Die der Verspannung der zapfenartigen Fortsätze 5, 6 dienende Befestigungsschraube 34 weist angrenzend an ihrem Kopf 35 einen gewindefreien Schaftteil 36 auf, mit dem sie im wesentlichen die Bohrung 3 des Fortsatzes 5 geringerer Höhe durchsetzt. An diesen gewindefreien Schaftteil schließt sich ein mit einem selbstschneidenden Gewinde versehener Schaftteil 37 an, der auf einander gegenüberliegenden Seiten in der aus Fig. 8 ersichtlichen Weise mit Abflachungen 38 versehen ist.

Die nur der Verspannung der Deckplatte 20 mit der Basisplatte 1 dienende Befestigungsschraube 40 ist eine selbstschneidende Schraube und von dem Plattenteil 2 her soweit in die Bohrung 4' einschraubbar, daß sie vor dem gespreizten Bohrungsteil 4'' endet. Die Länge der beiden Befestigungsschrauben 34, 40 ist so aufeinander abgestimmt, daß sie in ihrem verspannten Zustand nicht miteinander kollidieren können.

Die beiden identisch ausgebildeten Montageplattenteile, die in den Bohrungen 7, 8 der Wand 9 eingesetzt werden, werden in der Weise im vormontierten Zustand geliefert, daß die Befestigungsschrauben in die Bohrungen der Basisplatte eingesetzt sind und die Deckplatte an der Basisplatte in der üblichen Montagesstellung fixieren. Zur Montage des Montageplattenpaares ist es daher nur erforderlich, die zapfenförmigen Fortsätze in die Bohrungen 7, 8 einzusetzen und derart zusammenzudrücken, daß der mit dem Gewinde versehene Schaftteil 37 der Befestigungsschrauben 34 in den mit entsprechenden Einziehungen versehenen Bohrungsabschnitt 4 greift. Durch eine Vierteldrehung der längeren Befestigungsschrauben 34 sind dann die zylindrische Fortsätze miteinander und in den Bohrungen verspannt.

Ist anschließend noch eine Justierung der Deckplatte erforderlich, wird die betreffende Befestigungsschraube 40 gelöst, so daß sich die Deckplatte 20 in Richtung des Doppelpfeils 43 in Fig. 2 in die gewünschte Stellung verschieben läßt, in der sodann die Befestigungsschraube wieder angezogen wird.

Das Mittelteil 21 der Deckplatte ist mit sockelartigen Erhöhungen versehen, deren mittlere mit einer Befestigungsbohrung 44 für einen Scharnierarm versehen ist.

## Patentansprüche

1. Montageplattenpaar zur Befestigung von Scharnierarmen von Möbelscharnieren o. dgl., bestehend
aus zwei Basisplatten (1) mit rechtwinkelig auf diesen stehenden und in Durchgangsbohrungen (7, 8) einer Wand (9) von einander gegenüberliegenden Seiten her einsetzbaren, mit Bohrungen (3, 4 versehenen zylindrischen Fortsätzen (5, 6),
**gekennzeichnet durch**
zwei jede eine der Basisplatten (1) zumindest teilweise übergreifende oder überdeckende, mit Befestigungsmitteln zur Halterung der Scharnierarme versehene Deckplatten (20) mit aus Langlöchern (27, 28) bestehenden Befestigungsbohrungen, die ihrer Länge nach auf einer gemeinsamen Mittellinie (29) liegen und in die in die Bohrungen (3, 4) der Fortsätze (5, 6) greifende Befestigungsschrauben (34, 40) einschraubbar sind, von denen jeweils eine längere Befestigungsschraube (34) im eingebauten Zustand eine der Bohrungen (3) durchsetzt, wobei im eingebauten Zustand einer der zapfenförmigen Fortsätze (5, 6) der einen Basisplatte (1) und einer der zapfenförmigen Fortsätze (6, 5) der anderen Basisplatte des Montageplattenpaares in einer diesen Fortsätzen zugeordneten Durchgangsbohrung (7, 8) miteinander fluchten, und welche fluchtende Fortsätze durch eine einer der Basisplatten (1) zugeordnete genannte längere Befestigungsschraube (34) miteinander verspannbar sind, während eine andere kürzere, der anderen Basisplatte und ihrem Fortsatz der genannten fluchtenden Fortsätze zugeordnete Befestigungsschraube (40) nur der Fixierung und Halterung der Deckplatte (20) der anderen Basisplatte (2) des Montageplattenpaares dient, wobei jede Basisplatte (1) des Montageplattenpaares einen Fortsatze (5) mit einer genannten längeren Befestigungsschraube (34) für die genannte Verspannung und einen Fortsatz (6) mit einer genannten kürzeren Befestigungsschraube (40) für die genannte Fixierung aufweist.

2. Montageplattenpaar nach Anspruch 1, dadurch gekennzeichnet, daß eine Bohrung (3) jeder Basisplatte (1) zumindest teilweise von einem kragenförmigen Sockel (16) umgeben ist, der das zugehörige Langloch (27) durchsetzt, so daß sich der Kopf (35) der in diese Bohrung (3) eingesetzten Befestigungsschraube (34) auf den Sockel (16) abstützt.

3. Montageplattenpaar nach Anspruch 1 oder 2, dadurch gekennzeichnet, daß jedes einen Sockel (16) einfassende Langloch (27) rechteckig ausgebildet ist.

4. Montageplattenpaar nach einem der Ansprüche 1 bis 3, dadurch gekennzeichnet, daß die Sockel (16) einen rechteckigen Querschnitt mit einer Breite besitzen, die der Breite des Langlochs (27) entspricht.

5. Montageplattenpaar nach einem der Ansprüche 1 bis 4, dadurch gekennzeichnet, daß jede Basisplatte (1) eine im wesentlichen rechteckige Umfangsform besitzt.

6. Montageplattenpaar nach einem der Ansprüche 1 bis 5, dadurch gekennzeichnet, daß die zylindrischen Fortsätze (5, 6) jeder Basisplatte eine unterschiedliche Höhe besitzen.

7. Montageplattenpaar nach Anspruch 6, dadurch gekennzeichnet, daß die in die Bohrung (3) des zylindrischen Fortsatzes (5) mit geringerer Höhe eingeschraubte längere Befestigungsschraube (34) diesen durchsetzt und der Verspannung der fluchtenden Fortsätze (5, 6) dient.

8. Montageplattenpaar nach einem der Ansprüche 6 oder 7, dadurch gekennzeichnet, daß die in die Bohrung des zylindrischen Fortsatzes (5) mit geringerer Höhe eingesetzte längere Befestigungsschraube (34) einen an deren Kopf (35) anschließenden gewindefreien Schaftteil (36) besitzt, dessen Länge im wesentlichen der Länge der Bohrung (3) entspricht.

9. Montageplattenpaar nach einem der Ansprüche 2 bis 8, dadurch gekennzeichnet, daß sich der Kopf (35) der längeren Befestigungsschraube (34) auf dem Sockel (16) abstützt.

10. Montageplattenpaar nach einem der Ansprüche 6 bis 9, dadurch gekennzeichnet, daß die Wand des Endbereichs (4'') der Bohrung (4) des längeren zylindrischen Fortsatzes (6) mit mindestens einem längsverlaufenden Schlitz (10) versehen ist.

11. Montageplattenpaar nach einem der Ansprüche 6 bis 10, dadurch gekennzeichnet, daß der längere zylindrische Fortsatz (6) in seinem geschlitzten Bereich (4'') mit äußeren ringförmigen umlaufenden, sägezahnförmigen Wülsten (11) versehen ist.

12. Montageplattenpaar nach einem der Ansprüche 8 bis 11, dadurch gekennzeichnet, der an den gewindefreien Schaftteil (36) anschließende, mit einem selbstschneidenden Gewinde versehene Schaftteil (37) der längeren Befestigungsschraube (34) auf gegenüberliegenden Seiten mit Abflachungen (38) versehen ist.

13. Montageplattenpaar nach einem der Ansprüche 6 bis 12, dadurch gekennzeichnet, daß der Kopf (35) der längeren Befestigungsschraube (34) mit radialen Fortsätzen und die Deckplatte (20) mit Anschlägen für diese in der Weise versehen ist, daß sich die Befestigungsschraube (34) nur um etwa 90° zwischen ihrer Einschubstellung in die Bohrung (4'') des längeren Fortsatzes (6) und ihrer diesen spreizenden Stellung drehbar ist.

14. Montageplattenpaar nach einem der Ansprüche 1 bis 13, dadurch gekennzeichnet, daß die Anschläge durch die Wandungen einer Einziehung (26) der Deckplatte (20) gebildet sind, in deren Grund sich das Langloch (27) befindet.

15. Montageplattenpaar nach einem der Ansprüche 6 bis 14, dadurch gekennzeichnet, daß die in die Bohrung (4') des längeren Fortsatzes (6) von der Basisplatte (2) her einschraubbare kürzere Schraube (40) der Verspannung der Deckplatte (20) mit der Basisplatte (1) dient.

16. Montageplattenpaar nach einem der Ansprüche 1 bis 15, dadurch gekennzeichnet, daß die kürzere Schraube (40) eine selbstschneidende Schraube ist.

17. Montageplattenpaar nach einem der Ansprüche 1 bis 16, dadurch gekennzeichnet, daß die Deckplatte (20) aus einem langgestreckten, quer zu der Basisplatte (1) verlaufenden, im wesentlichen rechteckigen Mittelteil (21) und aus an dieses mittig angesetzten flügelartigen seitlichen Fortsätzen (22, 23) besteht, die mit den Langlöchern (27, 28) versehen sind.

18. Montageplattenpaar nach einem der Ansprüche 1 bis 17, dadurch gekennzeichnet, daß die Deckplatte (20) im Bereich der seitlichen flügelartigen Fortsätze (22, 23) mit gegen die Möbelwand (9) abgebogenen Rändern (24) versehen ist.

19. Montageplattenpaar nach einem der Änsprüche 1 bis 18, dadurch gekennzeichnet, daß die Basisplatte (1) zu ihrer Längsmittelebene (Schnittebene) gem. Fig. 5 spiegelsymmetrisch ausgebildet ist.

20. Montageplattenpaar nach einem der Ansprüche 1 bis 19, dadurch gekennzeichnet, daß die Deckplatte zu ihrer durch die gemeinsame Mittellinie (29) der Langlöcher (27, 28) verlaufenden Ebene symmetrisch ist.

## Claims

1. Mounting plates arranged in pairs for the fixing of hinge arms of furniture hinges or similar, comprising
two baseplates (1) with cylindrical extensions (5, 6), standing at right angles on these, which can be inserted from opposing sides into through-holes (7, 8) of a wall (9), and are provided with holes (3, 4),
characterised in that
two cover plates (20) which at least partially overlap or cover each of the baseplates (1) and are provided with fastening means for fixing the hinge arms, said cover plates (20) having oblong fixing holes (27, 28), the longitudinal axis of which lies along a common centre line (29) and in which the fastening screws (34, 40) engaging in the holes (3, 4) of the extensions (5, 6) can be screwed, whereby the longer fastening screw (34) passes through the holes (3) in the installed state, with one of the cylindrical extensions (5, 6) of the one baseplate (1), and one of the cylindrical extensions (6, 5) of the other baseplate of the pair of mounting plates being aligned flush to each other in the installed state in a through-hole (7, 8) allocated to these extensions, which flush-aligned extensions may be clamped together by said longer fastening screw (34) allocated to one of the baseplates (1), while another fastening screw (40) allocated to the other baseplate and its extension of the said flush-aligned extensions serves solely to fix and retain the cover plate (20) of the other baseplate (2) of the pair of mounting plates, with each baseplate (1) of the pair of mounting plates exhibiting an extension (5) with a said longer fastening screw (34) for the said clamping function and an extension (6) with a said shorter fastening screw (40) for the said fixing function.

2. Mounting plates arranged in pairs in accordance with Claim 1, characterised in that a hole (3) of each baseplate (1) is at least partially surrounded by a collar (16) which passes through the appurtenant oblong hole (27) so that the head (35) of the fastening screw (34) inserted in this hole (3) rests on the collar (16).

3. Mounting plates arranged in pairs in accordance with Claim 1 or 2, characterised in that each oblong hole (27) enclosing a collar (16) is of rectangular shape.

4. Mounting plates arranged in pairs according to one of Claims 1 to 3, characterised in that the collars (16) have a rectangular cross section with a width corresponding to the width of the oblong hole (27).

5. Mounting plates arranged in pairs according to one of Claims 1 to 4, characterised in that each baseplate (1) has an essentially rectangular peripheral shape.

6. Mounting plates arranged in pairs according to one of Claims 1 to 5, characterised in that the cylindrical extensions (5, 6) on each baseplate have different heights.

7. Mounting plates arranged in pairs according to Claim 6, characterised in that the longer fastening screw (34) wound into the hole (3) of the lower-height cylindrical extension (5), passes through the latter and serves to clamp the flush-aligned extensions (5, 6).

8. Mounting plates arranged in pairs according to one of Claims 6 or 7, characterised in that the longer fastening screw (34) inserted in the hole of the lower-height cylindrical extension (5) has emanating from its head (35) a thread-free shaft portion (36), the length of which essentially corresponds to the length of the hole (3).

9. Mounting plates arranged in pairs according to one of Claims 2 to 8, characterised in that the head (35) of the longer fastening screw (34) rests on the collar (16).

10. Mounting plates arranged in pairs according to one of Claims 6 to 9, characterised in that the wall of the end zone (4") of the hole (4) of the longer cylindrical extension (6) is provided with at least one longitudinally aligned slot (10).

11. Mounting plates arranged in pairs according to one of Claims 6 to 10, characterised in that the longer cylindrical extension (6) is provided in its slotted zone (4") with external peripheral ring-shaped, serrated beads (11).

12. Mounting plates arranged in pairs according to one of Claims 8 to 11, characterised in that the self-tapping, threaded shaft portion (37) adjoining the thread-free shaft portion (36)of the longer fastening screw (34) is provided on opposing sides with flats (38).

13. Mounting plates arranged in pairs according to one of Claims 6 to 12, characterised in that the head (35) of the longer fastening screw (34) is provided with radial extensions and the cover plate (20) is provided with stops for these such that the fastening screw (34) can only be rotated approx. 90° between its insertion position in the hole (4") of the longer extension (6) and its position straddling this.

14. Mounting plates arranged in pairs according to one of Claims 1 to 13, characterised in that the stops are formed by the walls of a recess (26) in the cover plate (20) at the base of which is located the oblong hole (27).

15. Mounting plates arranged in pairs according to one of Claims 6 to 14, characterised in that the shorter screw (40) for engaging in the hole (4') of the longer extension (6) from the baseplate side (2) serves to clamp the cover plate (20) to the baseplate (1).

16. Mounting plates arranged in pairs according to one of Claims 1 to 15, characterised in that the shorter screw (40) is a self-tapping screw.

17. Mounting plates arranged in pairs according to one of Claims 1 to 16, characterised in that the cover plate (20) consists of an elongated, essentially rectangular central portion (21) running transverse to the baseplate (1) and, centrally attached to this centre element, wing-like lateral extensions (22, 23) which are provided with the oblong holes (27, 28).

18. Mounting plates arranged in pairs according to one of Claims 1 to 17, characterised in that the cover plate (20) is provided in the area of the lateral wing-like extensions (22, 23) with edges (24) bent against the furniture wall (9).

19. Mounting plates arranged in pairs according to one of Claims 1 to 18, characterised in that the baseplate (1) is of specular symmetrical design in relation to its longitudinal centre plane (sectional plane) as per Fig. 5.

20. Mounting plates arranged in pairs according to one of Claims 1 to 19, characterised in that the cover plate is symmetrical in respect of the plane running through the common centreline (29) of the oblong holes (27, 28).

## Revendications

1. Plaques de montage jumelées pour la fixation de bras de charnière de charnières de meubles ou autres,
consistant en deux plaques de base (1) comportant des projections cylindriques (5, 6) pourvues de perçages (3, 4), qui sont placées à angle droit debout sur celles-là et qui peuvent être insérées à travers des perçages de passage (7, 8) d'une paroi (9) à partir de deux côtés se faisant face,
caractérisées en ce que
deux plaques de couverture (20) pourvues de moyens de fixation pour le maintien des bras de charnière s'engageant par-dessus ou recouvrant du moins partiellement chacune des plaques de base (1), les plaques de couverture présentant des perçages de fixation consistant en trous oblongs (27, 28) qui dans le sens de leur longueur reposent sur une ligne médiane commune (29) et dans lesquels peuvent être vissées des vis de fixation (34, 40) s'engageant dans les perçages (3, 4) des projections (5, 6), vis de fixation dont l'une plus longue (34) traverse à l'état monté un des perçages (3), alors qu'à l'état monté, une des projections en forme de pivot (5, 6) de l'une des plaques de base (1) et une des projections en forme de pivot (6, 5) de l'autre plaque de base des plaques de montage jumelées est alignée sur l'autre dans un perçage de passage (7, 8) associé à ces projections et lesquelles projections alignées peuvent être serrées l'une contre l'autre par une dite vis de fixation (34) associée à l'une des plaques de base (1), alors que l'autre vis de fixation (40) plus courte associée à l'autre plaque de base et à sa projection desdites projections alignées ne sert qu'à la fixation et au maintien de la plaque de couverture (20) de l'autre plaque de base (2) des plaques de montage jumelées, chaque plaque de base (1) des plaques de montage jumelées présentant une projection (5) avec une dite vis de fixation plus longue (34) pour ledit serrage et une projection (6) présentant ladite vis de fixation plus courte (40) pour ladite fixation.

2. Plaques de montage jumelées selon la revendication 1, caractérisées en ce qu'un perçage (3) de chaque plaque des base (1) est du moins partiellement entouré d'un socle en forme de collerette (16) qui traverse le trou oblong (27) associé, de sorte que la tête (35) de la vis de fixation insérée dans ce perçage (3) s'appuie sur le socle (16).

3. Plaques de montage jumelées selon les revendications 1 ou 2, caractérisées en ce que chaque trou oblong (27) bordant un socle (16) est formé comme rectangle.

4. Plaques de montage jumelées selon l'une quelconque des revendications 1 à 3, caractérisées en ce que les socles (16) présentent une section transversale rectangulaire avec une largeur qui correspond à la largeur du trou oblong (27).

5. Plaques de montage jumelées selon l'une quelconque des revendications 1 à 4, caractérisées en ce que chaque plaque de base (1) possède une forme de circonférence substantiellement rectangulaire.

6. Plaques de montage jumelées selon l'une quelconque des revendications 1 à 5, caractérisées en ce que les projections cylindriques (5, 6) de chaque plaque de base présentent une hauteur différente.

7. Plaques de montage jumelées selon la revendication 6, caractérisées en ce que la vis de fixation plus longue (34) vissée dans le perçage (3) de la projection cylindrique (5) présentant une hauteur moindre traverse cette dernière et sert au serrage des projections (5, 6) alignées.

8. Plaques de montage jumelées selon l'une quelconque des revendications 6 ou 7, caractérisées en ce que la vis de fixation plus longue (34) insérée dans le perçage de la projection cylindrique (6) de moindre hauteur présente une partie de tige (36) suivant sa tête (35) ne présentant pas de filet, dont la longueur correspond substantiellement à la longueur du perçage (3).

9. Plaques de montage jumelées selon l'une quelconque des revendications 2 à 8, caractérisées en ce que la tête (35) de la vis de fixation plus longue (34) s'appuie sur le socle (16).

10. Plaques de montage jumelées selon l'une quelconque des revendications 6 à 9, caractérisées en ce que la paroi de la zone d'extrémité (4") du perçage (4) de la projection cylindrique plus longue (6) est pourvue au moins d'une fente (10) s'étendant dans le sens de la longueur.

11. Plaques de montage jumelées selon l'une quelconque des revendications 6 à 10, caractérisées en ce que la projection cylindrique plus longue (6) est pourvue dans sa zone fendue (4") de bourrelets en dent de scie (11) extérieurs, annulaires, s'étendant sur tout le pourtour.

12. Plaques de montage jumelées selon l'une quelconque des revendications 8 à 11, caractérisées en ce que la partie de tige (37) de la vis de fixation plus longue (34), qui est pourvue d'un filet auto-taraudeur et qui suit la partie de tige ne présentant pas de filet (36), présente des méplats (38) sur des côtés opposés.

13. Plaques de montage jumelées selon l'une quelconque des revendications 6 à 12, caractérisées en ce que la tête (35) de la vis de fixation plus longue (34) présente des projections radiales et la plaque de couverture (20) présente des butées pour ces dernières, de manière à ce que la vis de fixation (34) ne peut être tournée que d'environ 90° entre sa position d'insertion dans le perçage (4") de la projection plus longue (6) et sa position écartant cette dernière.

14. Plaques de montage jumelées selon l'une quelconque des revendications 1 à 13, caractérisées en ce que les butées sont formées par les parois d'un creux (26) de la plaque de couverture (20) dans le fond duquel se trouve le trou oblong (27).

15. Plaques de montage jumelées selon l'une quelconque des revendications 6 à 14, caractérisées en ce que la vis plus courte (40) pouvant être vissée dans le perçage (4') de la projection plus longue (6) à partir de la plaque de base (2) sert au serrage de la plaque de couverture (20) avec la plaque de base (1).

16. Plaques de montage jumelées selon l'une quelconque des revendications 1 à 15, caractérisées en ce que la vis plus courte (40) est une vis auto-taraudeuse.

17. Plaques de montage jumelées selon l'une quelconque des revendications 1 à 16, caractérisées en ce que la plaque de couverture (20) consiste essentiellement en une partie médiane rectangulaire allongée (21) et s'étendant transversalement par rapport à la plaque de base (1), et des projections (22, 23) latérales centrées sur celle-là et montées à la manière d'ailettes qui sont pourvues des trous oblongs (27, 28).

18. Plaques de montage jumelées selon l'une quelconque des revendications 1 à 17, caractérisées en ce que la plaque de couverture (20) est pourvue de bords (24) recourbés contre la paroi de meuble (9) dans la zone des projections latérales à la manière d'ailettes (22, 23).

19. Plaques de montage jumelées selon l'une quelconque des revendications 1 à 18, caractérisées en ce que la plaque de base (1) est formée en symétrie spéculaire par rapport à son plan médian longitudinal (plan de coupe) selon la figure 5.

20. Plaques de montage jumelées selon l'une quelconque des revendications 1 à 19, caractérisées en ce que la plaque de couverture est symétrique par rapport au plan s'étendant à travers la ligne médiane commune (29) des trous oblongs (27, 28).
